# EUROPÄISCHE PATENTANMELDUNG

(11) **EP 1 048 783 A1**
(43) Veröffentlichungstag der Anmeldung: **02.11.2000**
(21) Anmeldenummer: 99108400.5
(22) Anmeldetag: 29.04.1999
(51) Int. Cl.: E01B 1/00, E01B 3/32, E01B 3/38

(54) **Feste Fahrbahn für Schienenfahrzeuge und Verfahren zu ihrer Herstellung**

(71) Anmelder: Bahnbau Wels GmbH, 4600 Wels (AT)
(72) Erfinder: Ablinger, Peter, Dr., 4650 Lambach (AT)
(74) Vertreter: Hennicke, Albrecht, Dipl.-Ing.

(57) **Zusammenfassung**

Feste Fahrbahn für Schienenfahrzeuge und Verfahren zu ihrer Herstellung, bei dem in einem Fertigteilwerk vorgefertigte, mit Schienenstützpunkten (25 und 26) versehene Tragplatten (16) kurzer Länge (L) sehr genau hergestellt und vor Ort auf der Tragschicht (12) des vorbereiteten Fahrweges (63) aufeinanderfolgend und miteinander fluchtend so abgelegt werden, daß zwischen ihnen eine genügend breite Stoßfuge (17) verbleibt, in der Stütz-und/oder Richtvorrichtungen (51, 52) angeordnet werden, mit denen das Gleis (40) mit den an ihm hängenden Tragplatten (16) seitlich und in der Höhe ausgerichtet wird, wonach die Lagerfuge (36) und die Stoßfugen (17) mit einer erhärtenden Vergußmasse (35) ausgefüllt werden. Das Verfahren kann in einer beengten Umgebung voll maschinell und mit hoher Geschwindigkeit ausgeführt werden.

## Beschreibung

Die Erfindung betrifft eine feste Fahrbahn für Schienenfahrzeuge, mit einer hydraulisch oder bituminös gebundenen Tragschicht und darauf angeordneten Tragplatten aus Beton, in denen die Stützpunkte für die Schienen eines Gleises angeordnet und mit den Schienen verbunden sind. Die Erfindung hat auch ein Verfahren zum Herstellen einer solchen festen Fahrbahn zum Gegenstand, das mit Vorteil auch in einer räumlich beengten Umgebung, wie Brücken, Geländeeinschnitten und Tunneln ausgeführt werden kann.

In Eisenbahnstrecken, auf denen Züge mit sehr hoher Geschwindigkeit verkehren, wird anstelle des bisher üblichen Schotteroberbaues eine feste Fahrbahn vorgesehen. Hierbei wird auf dem Unterbau zunächst eine hydraulisch oder bituminös gebundene Tragschicht aufgebracht, auf der dann eine Tragplatte aus Beton angeordnet wird, in welche die Schwellen des Gleises einbetoniert werden, nachdem das Gleis seitlich und in der Höhe ausgerichtet wurde. Die Tragplatte wird in der Regel aus Ortbeton hergestellt, sie kann aber auch aus großen Fertigteilplatten von ca. 5m Länge bestehen, in welche die Schienenstützpunkte einbetoniert sind ("Feste Fahrbahn", Edition ETR, 1997, Hestra-Verlag).

Auf Brücken ist es bekannt (DE 196 20 731 A1), die Tragplatten zweiteilig auszuführen und auf einer durchgehenden Unterplatte in Ortbeton dünne Oberplatten aus Betonfertigteilen anzuordnen, in denen die Schienenstützpunkte einbetoniert sind und welche Höcker in der Unterplatte übergreifen, um eine schubfeste Verbindung herzustellen. Bei dieser Ausführungsform ist es schwierig, die Oberplatten auf der Unterplatte auszurichten, da um die Höcker herum nur wenig Spiel zur Verfügung steht. Außerdem ist es notwendig, in Kurven und bei Gleisüberhöhungen viele unterschiedlich gestaltete Oberplatten herzustellen, was die Bauweise verteuert.

In Tunneln ist es bekannt (Hans Heinrich Burkhard: "Feste Fahrbahn für Bahntunnel", EI-Eisenbahningenieur (49) 4/98, Seiten 58, 59), die Gleistragplatte einer festen Fahrbahn in Ortbeton mit einem Gleitschalungsfertiger herzustellen und Schwellenblöcke oder Zweiblockschwellen mit lärmabsorbierenden Gummischuhen in vorbereitete Vertiefungen einzubetonieren. Die Herstellung der Tragplatte in Ortbeton ist insbesondere in langen Tunneln schwierig, da der Beton nicht an Ort und Stelle hergestellt werden kann, sondern vom Tunnelmund her vor Ort gebracht werden muß. Außerdem ist es schwierig, die Aussparungen für die Schwellenblöcke so genau herzustellen, daß nach dem Verlegen des Gleises eine genaue Ausrichtung und eine feste Verbindung mit der Tragplatte hergestellt werden kann.

Aufgabe der Erfindung ist es, eine feste Fahrbahn für Schienenfahrzeuge so auszubilden, daß diese auch in einer räumlich beengten Umgebung, wie Brücken, Geländeeinschnitten und Tunneln einfach und lagegenau hergestellt werden kann und ein sehr rascher Baufortschritt erzielt wird.

Diese Aufgabe wird mit der Erfindung dadurch gelöst, daß die Tragplatten vorgefertigte Bauteile begrenzter Länge sind, die in Längsrichtung des Gleises unter jeder Schiene höchstens drei Schienenstützpunkte aufweisen und auf der Tragschicht an den Schienen vertikal und horizontal ausgerichtet und in ihrer Lagerfuge mit der Tragschicht und an ihren Stoßfugen miteinander durch eine erhärtende Masse verbunden sind.

Da die vorgefertigten Tragplatten sehr kurz und nicht länger als ihre Breite sind, können sie auch bei für ihre Tragfähigkeit ausreichender Dicke von den im Bahnbau üblichen Hebezeugen problemlos gehandhabt und wie einzelne Schwellen auf der Tragschicht versetzt werden. Ferner ist es möglich, die Tragplatten nach dem Befestigen der Schienen an diesen hängend vertikal und horizontal auszurichten und dann einerseits mit der Tragschicht und andererseits in Längsrichtung an ihren Stoßfugen miteinander zug- und druckfest zu verbinden. Hierbei kann das Ausrichten mit einer bekannten, auf den Schienen entlangfahrenden Gleismeß- und -heberichtmaschine erfolgen, wobei die Schienen des Gleises mit den daran hängenden Tragplatten durch in den Stoßfugen angeordnete Stützelemente abgestützt werden. Zum Unterfüllen und Verbinden der ausgerichteten Tragplatten ist nur verhältnismäßig wenig erhärtende Masse erforderlich, die problemlos mit einfachen Eisenbahnwagen zur Einbaustelle gebracht werden kann.

Die Schienenstützpunkte in den Tragplatten können Schienenlager sein, die mit dem Beton der Tragplatten unmittelbar verbunden sind. Die Schienenstützpunkte können aber auch auf Schwellen oder Einzelblöcken angeordnet werden, die im Beton der Tragplatten eingebettet sind.

Bei einer besonders bevorzugten Ausführungsform sind die Schienenstützpunkte auf einzelnen Schwellenblöcken angeordnet, von denen je zwei durch eine Verbindungsstange zu einer Zweiblockschwelle verbunden sind.

Um Toleranzen auszugleichen und für den Fall einer Reparatur die Schwellen leicht ausbauen und durch neue ersetzen zu können, werden die Schwellen mindestens an ihren Enden von Gummischuhen umfaßt. Unter den Stützpunkten und/oder den Schwellen ist zweckmäßig eine elastische Zwischenlage angeordnet, damit das Gleis unter dem darüberfahrenden Zug einfedern kann und Fahrgeräusche vermindert werden.

Die Tragplatten weisen zweckmäßig eine Längsbewehrung mit aufrechtstehenden Längsbügeln auf, deren Bügelenden über die Stirnseiten der Tragplatten soweit vorstehen, daß sich die Bügelenden aufeinanderfolgender Tragplatten in der Stoßfuge überlappen. Hierbei können die einander überlappenden Bügelenden aufeinanderfolgender Tragplatten durch Querbewehrungsstäbe verbunden und auch miteinander verschweißt sein, so daß auch eine elektrisch leitende Verbindung hergestellt wird, die für den elektrischen Fahrbetrieb notwendig ist.

Um die aufeinanderfolgenden Tragplatten schon beim Einbau in ihrer Flucht auszurichten, ist es zweckmäßig, die über die Stirnseiten der Tragplatten vorstehenden Bügelenden der Längsbewehrung im wesentlichen vertikal und paarweise gegeneinander geneigt und in einem solchen Abstand voneinander anzuordnen, daß die in die gleiche Stoßfuge reichenden Bügelenden von in Längsrichtung aufeinanderfolgenden Tragplatten während des Einbaues aneinander entlanggleiten und die Platten in Längsrichtung zentrieren, wenn die Bügelenden nach dem Instellungbringen der Platten seitlich aneinander liegen.

Um aufeinanderfolgende Tragplatten nicht nur zu zentrieren, sondern an ihren Stoßfugen auch zugfest miteinander zu verbinden, können in den Tragplatten über deren eine Stirnseite vorstehende Zentrierhaken und über deren andere Stirnseite vorstehende Zentrierbügel einbetoniert sein, die mit den Zentrierhaken fluchten und sich V-förmig nach oben öffnen und die Zentrierhaken der jeweils in Längsrichtung folgenden Platte bei deren Einbau aufnehmen.

Um eine schubfeste Verbindung mit der Tragschicht herzustellen, weisen die Tragplatten über ihre Unterfläche vorstehende Schubbewehrungselemente auf, die in die erhärtende Vergußmasse hineinragen, welche die Tragplatten mit der Tragschicht verbindet. Ferner ist in der Vergußmasse eine unter mehreren Tragplatten durchlaufende Längsbewehrung angeordnet, von denen mindestens einige Längsbewehrungsstäbe in die als Haken oder Ösen ausgebildeten Schubbewehrungselemente eingehängt sind.

Unter den Tragplatten können in der erhärtenden Vergußmasse der Lagerfuge durchlaufende Längsbewehrungsstäbe und/oder Querbewehrungsstäbe angeordnet sein, die auf in den Stoßfugen angeordneten Betonstützkörpern abgestützt sind.

Damit die Tragplatten für die feste Fahrbahn auf gewöhnlichen Eisenbahnwaggons von einer schweren Lokomotive zur Einbaustelle gebracht werden können, sind die Tragplatten so ausgebildet, daß sie schon unmittelbar nach ihrem Verlegen und nach der Montage von Schienen von einem schweren Zug befahrbar sind. Die Tragplatten haben zu diesem Zweck mindestens drei über ihre Unterfläche vorstehenden Fußklötze, mit denen sie sich auf der Tragschicht abstützen. Diese Fußklötze halten auch übereinander gestapelte Tragplatten beim Transport im Abstand voneinander, so daß ein Hebezeug beim Versetzen der Tragplatten leicht unter jede Tragplatte greifen kann.

Um das Vergießen der versetzten und ausgerichteten Tragplatten mit einer erhärtenden Masse, vorzugsweise einem Zement- oder Asphaltmörtel, zu erleichtern, hat jede Tragplatte mindestens eine Einfüllöffnung zum Einbringen der erhärtenden Vergußmasse in die Lagerfuge zwischen Tragplatte und Tragschicht. Außerdem kann jede Tragplatte an ihrer Oberfläche Haken oder Ösen aufweisen, an denen sie erfaßt und versetzt werden kann. Diese Haken oder Ösen sind aber auch notwendig, um Schwellen mit Gummischuhen und einer elastischen Zwischenlage gegen die Tragplatte vorzuspannen, damit Schienen, Schwellen und Tragplatten beim Ausrichten eine Einheit bilden und ihre gegenseitige Lage nicht verändern, wenn sie von den Ausrichtmitteln, beispielsweise einer Gleisrichtmaschine angehoben oder abgesenkt werden.

Um die Herstellung der Tragplatten zu vereinfachen und eine rationelle Fabrikfertigung zu erreichen, haben alle Tragplatten die gleiche Form. Krümmungen und Überhöhungen des Gleises werden in der Tragschicht vorgesehen. Damit das Oberflächenwasser auch auf geraden Strecken leicht abfließen kann, hat die Oberfläche der Tragplatten ein Quergefälle, wobei entweder an einem Seitenrand der Tragplatten eine Seitenentwässerungsrinne mit Längsgefälle angeordnet ist oder die Tragplatten auf ihrer Oberfläche eine Mittelentwässerungsrinne mit Längsgefälle aufweisen. Damit das Wasser nach außen abfließen kann, kann in der erhärtenden Vergußmasse von einzelnen Stoßfugen zwischen aufeinanderfolgenden Tragplatten auch eine Querentwässerungsrinne ausgebildet sein.

Um aufwendige Schalungen an den Längsseiten der Tragplatten zu vermeiden, welche das seitliche Austreten der erhärtenden Masse aus den Stoßfugen verhindern, haben die Tragplatten an ihren Stirnseiten an mindestens einem Seitenrand, zweckmäßig jedoch an beiden Seitenrändern Vorsprünge, die bei aufeinanderfolgenden Tragplatten gegeneinander gerichtet sind und die Stoßfuge seitlich begrenzen. Zur seitlichen Abdichtung der Stoßfugen genügt dann ein einfacher Elastomerstreifen zwischen den gegeneinander stoßenden Vorsprüngen.

Da die einzelnen Tragplatten nur kurz sind und die Stoßfugen zwischen ihnen eine Breite von mindestens 10cm haben, können Gleisbögen auch im Bereich der Tragplatten dadurch realisiert werden, daß die Stoßfugen zwischen den Tragplatten zur Außenseite hin breiter werden. Beim Verfüllen der Stoßfugen ist dann in gebogenen Gleisstrecken nur am Außenrand eine Schalung in voller Höhe notwendig.

Bei dem Verfahren zum Herstellen einer festen Fahrbahn für Schienenfahrzeuge insbesondere in einer räumlich beengten Umgebung, wie Brücken, Geländeeinschnitten und Tunneln, bei dem auf einer durchgehenden, hydraulisch oder bituminös gebundenen Tragschicht vorgefertigte Schienenstützpunkte für die Fahrschienen aufweisende Tragplatten aus Beton in Stellung gebracht, ausgerichtet und mit einer erhärtenden Masse unterfüllt werden, wird nach der Erfindung so vorgegangen, daß zunächst beidseits neben dem von den Tragplatten zu erstellenden Fahrweg Lehrschienen für ein auf Schienen fahrendes Verlegegerät montiert werden und das Verlegegerät darauf angeordnet wird, daß dann die Tragplatten vor Ort gebracht und mit Hilfe des Verlegegerätes vor Kopf eine nach der anderen auf der Tagschicht derart abgelegt werden, daß sie, der Linienführung des Fahrweges folgend, miteinander fluchten und Stoßfugen zwischen sich lassen, deren Breite mindestens einem Drittel der Dicke der Tragplatten entspricht, daß dann in den Stoßfugen Stützmittel zum Abstützen und/oder Richtmittel zum vertikalen und/oder horizontalen Ausrichten angeordnet und dann Fahrschienen auf den Schienenstützpunkten mit Schienenbefestigungsmitteln montiert werden, daß dann das Gleis mit den daran befestigten Tragplatten vertikal und horizontal ausgerichtet und die Lagerfuge unter der Tragplatte und die Stoßfugen zwischen den Tragplatten mit einer erhärtenden Masse ausgefüllt wird.

Ein solches Verfahren erlaubt den voll mechanisierten Aufbau des Fahrweges in kürzester Zeit und mit zuverlässig wirkenden Mitteln auch bei beengten Raumverhältnissen. Das Gleis kann mitsamt seinen Tragplatten mit Hilfe von Stütz- und Richtelementen ausgerichtet werden, die in den Stoßfugen angeordnet und auf der Tragschicht abgestützt sind. Alternativ kann das Gleis mit den daran hängenden Tragplatten auch mit Hilfe einer auf den Fahrschienen entlangfahrenden Gleismeß- und -heberichtmaschine ausgerichtet und hierbei auf den Stützmitteln in den Stoßfugen zwischen den Tragplatten abgestützt werden.

Als Fahrschienen können neue Schienen großer Länge eingebaut werden, die sich über viele Tragplatten hinweg erstrecken. Es ist aber auch möglich, die Lehrschienen für das Verlegegerät umzusetzen und als Fahrschienen einzubauen, wenn sie von dem Verlegegerät nicht mehr benötigt werden.

Wie bereits oben erwähnt, ist es zweckmäßig, die Fahrschienen vor dem Ausrichten des Gleises gegen die Tragplatten vorzuspannen, um ein Federspiel in den Schienenbefestigungsmitteln oder ein Einfedern von elastischen Schienenstützpunkten beim vertikalen Einrichten des Gleises auszuschalten.

Zur Oberflächenentwässerung des Fahrweges kann die Oberfläche von mindestens einigen Stoßfugen als zur Seite hin abfallende Querrinne ausgebildet werden, an die auch eine Mittelentwässerungsrinne angeschlossen werden kann. Die Querrinne kann auch in eine Seitenentwässerungsrinne münden.

Vor dem Anordnen von Stütz- und Richtelementen in den Stoßfugen kann in der Lagerfuge unter den Tragplatten auch eine Längs- und/oder Quer- und/oder Schubbewehrung in Stellung gebracht werden.

Da alle Tragplatten gleich ausgebildet sein sollen, werden alle Krümmungen, Überhöhungen und Rampen des Fahrweges in der hydraulisch oder bituminös gebundenen Tragschicht ausgebildet.

Bei der erfindungsgemäßen Ausgestaltung der festen Fahrbahn, bei der die Tragplatten beim Ausrichten des Gleises mit den Schienenstützpunkten unter den Schienen hängen, besteht beim Ausrichten das Problem, die Schienen, ihre Stützpunkte und die Tragplatten in einer genau definierten, gegenseitigen Lage zueinander zu halten, in der sie dann im Endzustand auch fixiert werden. Bekanntlich hat der Schienenfuß einer jeden Schiene zwischen den Seitenführungsplatten der Schienenbefestigungsmittel etwas Seitenspiel. Außerdem muß jede Schiene unter den Seitenstößen der Räder eines darüberfahrenden Zuges ein wenig elastisch nachgeben können, weshalb die Schienen mit federnden Klemmbügeln, die auf den Schienenfuß drücken, gegen die Schienenstützpunkte gedrückt werden.

Bei einer bekannten Ausführungsform sind die Schienen an den Schienenstützpunkten mit Schienenbefestigungsmitteln lösbar befestigt, die eine Seitenführungsplatte für den Schienenfuß, einen im wesentlichen rechteckigen, an einer Längsseite aufgeschnittenen Klemmbügel und eine Klemmschraube aufweisen, welche ein von dem Klemmbügel gebildetes Mittelauge und die Seitenführungsplatte durchdringt und in den Schienenstützpunkt eingeschraubt ist. Hierbei drückt die Klemmschraube den Klemmbügel mit an diesem seitlich angeordneten, federnden Klemmarmen auf den Schienenfuß, während sich das Mittelauge in einem gewissen Abstand vom Schienenfuß und der Seitenführungsplatte befindet. Die auf den Schienenfuß drückenden Klemmarme entwickeln im befahrbaren Endzustand unter den Seitenkräften des darüberfahrenden Zuges einen zunächst verhältnismäßig geringen, geradlinig ansteigenden Federwiderstand, bis der Schienenfuß beim Kippen der Schiene unter das Mittelauge des Klemmbügels stößt und festgehalten wird. Dieses, für den Fahrbetrieb notwendige, elastische Verhalten der Schienenbefestigungsmittel muß jedoch beim Ausrichten des Gleises vollständig ausgeschaltet werden.

Um dies zu erreichen und die federnden Klemmarme nach der Montage der Schienen beim Ausrichten praktisch wirkungslos zu machen, wird nach der Erfindung eine Druckplatte vorgesehen, die unter dem Mittelauge des Klemmbügels auf der Seitenführungsplatte und auf dem Schienenfuß aufliegt und den Kraftschluß zwischen diesen Teilen herstellt. Beim Ausrichten verhalten sich dann die Schienen, ihre Stützpunkte und die Tragplatte so, als wären sie ein einstückiges Teil, dessen Komponenten ihre gegenseitige Lage zueinander beim Heben und Senken mit Hilfe der an den Schienen angreifenden Richtmittel nicht verändern.

Damit die Schienen sich in ihren Stützpunkten beim seitlichen Ausrichten nicht gegenüber den Stützpunkten und seitlich gegeneinander verschieben können, ist ferner mindestens eine Füllplatte an jedem Schienenstützpunkt angeordnet, welche den äußeren und/oder inneren Spalt zwischen Schienenfuß und Seitenführungsplatte ausfüllt und unter dem Klemmbügel oder unter einzelnen von dessen Teilen angeordnet ist. Diese Füllplatte kann keilförmig ausgebildet sein, damit verschieden breite Spalte ausgefüllt werden können.

Besonders zweckmäßig ist eine Winkelplatte, die aus Stahlblech oder Kunststoff bestehen kann und deren horizontaler Schenkel die Druckplatte und deren vertikaler Schenkel die Füllplatte bildet. Mit einer solchen Winkelplatte kann einerseits der vertikale Kraftschluß zwischen dem Mittelauge des Klemmbügels hergestellt und andererseits auch der Spalt zwischen Seitenführungsplatte und Schienenfuß ausgefüllt werden.

Da nicht vorhersehbar ist, wie breit am jeweiligen Schienenstützpunkt der von der Füllplatte auszufüllende Spalt zwischen Schienenfuß und Seitenführungsplatte ist, ist es zweckmäßig, wenn die Winkelplatte zwei Schenkel aufweist, die an der Druckplatte in einem so großen seitlichen Abstand voneinander angeordnet sind, daß sie sich unter den federnden Klemmarmen des Klemmbügels befinden. Da die von den Klemmarmen ausgeübte Federkraft geringer ist als die Kraft, die von der Klemmschraube über das Mittelauge auf die Druckplatte ausgeübt wird, werden keilförmige Füllplatten von den federnden Klemmarmen nur soweit in den Spalt gedrückt, bis dieser ausgefüllt wird. Besteht die Winkelplatte aus einem elastischen Material, kann diese sich an den Übergangsstellen von Druckplatte und Füllplatten elastisch verformen.

Weitere Merkmale und Vorteile der Erfindung ergeben sich aus der nachfolgenden Beschreibung und den Zeichnungen, in denen bevorzugte Ausführungsformen der Erfindung und das nach der Erfindung durchzuführende Verfahren an Beispielen näher erläutert sind. Es zeigt:
- Fig. 1: die Tragplatten einer festen Fahrbahn nach der Erfindung in einer ausschnittweisen Draufsicht;
- Fig. 2: den Gegenstand der Fig. 1 in einem vertikalen Längsschnitt nach Linie II-II;
- Fig. 3: den Gegenstand der Fig. 1 in einem vertikalen Längsschnitt nach Linie III-III der Fig. 1;
- Fig. 4: eine Einzelheit der Fig. 3 in vergrößertem Maßstab;
- Fig. 5: einen vertikalen Teilquerschnitt des Gegenstandes der Fig. 3, der die noch leere Stoßfuge mit den zwei Tragplatten verbindenden Bewehrungsbügeln zeigt;
- Fig. 6: eine andere Ausführungsform der zugfesten verbindung von zwei Tragplatten in einer Teilansicht und teilweise im Vertikalquerschnitt;
- Fig. 7: den Gegenstand der Fig. 6 in einem Vertikallängsschnitt;
- Fig. 8: den Gegenstand der Fig. 6 in einer Draufsicht und teilweise im Horizontalschnitt;
- Fig. 9: eine etwas andere Ausführungsform der Erfindung in einer der Fig. 4 analogen Darstellung;
- Fig. 10: einen Vertikalquerschnitt durch die Fuge zwischen zwei Tragplatten mit einer Stütz- und Richtvorrichtung zum Ausrichten des Gleises und einer Einrichtung zum Vorspannen elastisch gelagerter Betonblöcke gegen die Tragplatte;
- Fig. 11: eine andere Ausführungsform der festen Fahrbahn nach der Erfindung in einer ausschnittsweisen Draufsicht auf die Tragplatten;
- Fig. 12: den Gegenstand der Fig. 11 in einem vertikalen Querschnitt nach Linie XII-XII;
- Fig. 13: einen Teillängsschnitt durch eine Tunnelstrecke, in der eine feste Fahrbahn nach der Erfindung verlegt wird;
- Fig. 14: einen Querschnitt durch die Tunnelstrecke nach Linie XIV-XIV der Fig. 13 in vergrößertem Maßstab;
- Fig. 15: eine Schienenbefestigung bei der festen Fahrbahn nach der Erfindung in einer Draufsicht und im Schnitt nach Linie XV-XV der Fig. 16;
- Fig. 16: den Gegenstand der Fig. 15 in einem vertikalen Querschnitt nach Linie XVI-XVI und
- Fig. 17: den Gegenstand der Fig. 15 in einem vertikalen Längsschnitt nach Linie XVII-XVII.

In den Zeichnungen ist mit 10 eine feste Fahrbahn für Schienenfahrzeuge bezeichnet, bei der auf einem Unterbau 11 eine durchgehende, hydraulisch oder bituminös gebundene Tragschicht 12 aufgebracht ist. Die Tragschicht 12 besteht in der Regel aus einem Zementbeton, sie kann aber auch aus Asphaltbeton hergestellt sein. Bei Felsuntergrund kann die Tragschicht entfallen.

Die feste Fahrbahn 10 nach der Erfindung kann im freien Gelände, aber auch in räumlich beengter Umgebung, beispielsweise auf einer Brücke, in einem Geländeeinschnitt oder in einem Tunnel 13 hergestellt werden, wie dies beispielsweise in den Fig. 13 und 14 dargestellt ist. In dem Tunnel 13 bildet die Tunnelsohle 14 den Unterbau für die feste Fahrbahn 10.

Auf der Tragschicht 12 ist eine Vielzahl von in Längsrichtung 15 aufeinanderfolgenden Tragplatten 16 angeordnet, die aus bewehrtem Beton vorgefertigte Bauteile sind. Die Tragplatten 16 haben einen im wesentlichen rechteckigen Grundriß und ihre Länge L ist kleiner als ihre Breite B. Zwischen den in Längsrichtung 15 aufeinanderfolgenden Platten 16 befinden sich Stoßfugen 17, deren Breite b etwa einem Drittel der Dicke d der Tragplatten 16 entspricht. Jede Tragplatte 16 hat an ihren Stirnseiten 18 an beiden Seitenrändern 19 und 22 Vorsprünge 20, die bei zwei aufeinanderfolgenden Tragplatten 16 gegeneinander gerichtet sind und die Stoßfuge 17 an den Seitenrändern 19 und 22 seitlich begrenzen. Die Tragplatten 16 liegen also an ihren Seitenrändern 19 und 22 praktisch aneinander an, wobei die Fuge zwischen den Vorsprüngen 20 durch eine Gummidichtung 21 od.dgl. abgedichtet werden kann.

Man erkennt, daß in gebogenen Gleisstrecken die Tragplatten 16 an ihrem einen z.B. an ihrem, in Fig. 1 unteren Seitenrand 22 etwas auseinandergerückt werden können, so daß die Seitenränder 22 und 19 Polygonzüge bilden, wenn die Tragplatten 16 einem Gleisbogen folgen, bei dem die Seitenränder 22 den Außenrand und die mit ihren Vorsprüngen 20 aneinanderliegenden Seitenränder 19 den Innenrand des Fahrweges bilden.

Die beiden Fahrschienen 23 und 24 des Gleises 40, die in den Fig. 1 bis 3 in gestrichelten Linien angedeutet sind, haben auf jeder Tragplatte 16 je zwei Schienenstützpunkte 25 und 26, die bei dem in den Fig. 1 bis 3 dargestellten Ausführungsbeispiel von Schwellenblöcken 27 aus Beton gebildet werden. Jeder Schwellenblock ist mit einem Gummischuh 28 im Beton der Tragplatte 16 einbetoniert. Je zwei Schwellenblöcke 27 sind durch eine Verbindungsstange 31 zu einer Zweiblock-Betonschwelle 29 bzw. 30 zusammengefaßt. Diese Verbindungsstange 31 kann jedoch auch fehlen, da es möglich ist, die Schwellenblöcke 27 im Fertigteilwerk sehr genau in die Tragplatten 16 einzubauen.

Bei einer anderen, hier nicht näher dargestellten Ausführungsform können die Fahrschienen 23 und 24 mit ihren Schienenlagern unmittelbar auf der Oberfläche 32 der Tragplatten 16 befestigt sein. Die Schienenlager sind dann die Schienenstützpunkte 25 und 26, die auf in der Tragplatte 16 angeordneten Betonhöckern ruhen.

Bei dem in den Fig. 1 bis 3 dargestellten Ausführungsbeispiel befindet sich unter jedem Schienenstützpunkt 25 bzw. 26 eine elastische Zwischenlage 33, die das Einfedern der Betonschwellen unter dem über das Gleis 40 fahrenden Zug ermöglicht.

Jede Tragplatte 16 hat in der Mitte eine Einfüllöffnung 34, durch welche eine erhärtende Vergußmasse 35 in die Lagerfuge 36 unter den Tragplatten 16 eingebracht werden kann, wenn diese verlegt und ausgerichtet worden sind.

Für die Erfindung ist es zweckmäßig, an den Tragplatten 16 Aussparungen 91 vorzusehen, welche das Entweichen der Luft beim Hinterfüllen sicherstellen. Gleichzeitig ermöglicht die Aussparung die Überprüfung der vollständigen Unterfüllung der Tragplatte 16 mit der erhärtenden Masse 35.

Die Tragplatten 16 können eine schlaffe Bewehrung und/oder eine vorgespannte Bewehrung haben. Bei der in Fig. 4 und 5 dargestellten Ausführungsform haben sie eine Längsbewehrung 37 mit aufrechtstehenden Längsbügeln 38, deren Bügelenden 39 und 41 über die Stirnseiten 18 der Tragplatten soweit vorstehen, daß sich die Bügelenden 39 und 41 von in Längsrichtung 15 aufeinanderfolgenden Tragplatten 16 in der Stoßfuge 17 überlappen (Fig. 4). Die einander überlappenden Bügelenden 39 und 41 von zwei aufeinanderfolgenden Tragplatten sind in der Stoßfuge 17 durch Querbewehrungsstäbe 42 miteinander verbunden. Um auch eine einwandfreie, elektrisch leitende Verbindung herzustellen, sind einzelne der einander überlappenden Bügelenden 39 und 41 von aufeinanderfolgenden Tragplatten 16 durch eine Verschweißung 43 miteinander verbunden.

Um die Tragplatten 16 schon bei ihrem Versetzen leicht in die Flucht des Fahrweges bringen zu können, sind die Längsbügel in den Tragplatten nicht genau senkrecht zur Oberfläche 32 angeordnet, sondern ein wenig gegen die Vertikale geneigt, und zwar derart, daß die über die Stirnseiten 18 der Tragplatten 16 vorstehenden Bügelenden 39 und 41 paarweise nach unten gegeneinander geneigt sind wie dies aus Fig. 5 hervorgeht. Man erkennt, daß die in Längsrichtung 15 über die bereits verlegte Tragplatte 16 vorstehenden Bügelenden 41 einen etwas größeren Abstand voneinander haben, als die Bügelenden 39 der folgenden, noch zu verlegenden Tragplatte 16. Beim Aufsetzen der folgenden Tragplatte 16 von oben her auf die Tragschicht 12 gleiten deshalb die Bügelenden 39 an den Bügelenden 41 der bereits verlegten Tragplatte entlang und zentrieren so die nächstfolgende Tragplatte, bis sie nach dem Instellungbringen seitlich an den Bügelenden 41 der vorhergehenden Tragplatte anliegen, wenn die folgende Tragplatte 16 auf der Tragschicht 12 aufliegt.

Eine andere Möglichkeit, aufeinanderfolgende Tragplatten zugfest zu verbinden und gleichzeitig mit dem Verlegen aufeinander zu zentrieren, ist in den Fig. 6, 7 und 8 gezeigt. Anstelle der Längsbügel sind in den Tragplatten 16 auf deren einer Stirnseite 18 über diese vorstehende Zentrierhaken 44 und auf der gegenüberliegenden Stirnseite 18 über diese Stirnseite vorstehende Zentrierbügel 45 einbetoniert, die jeweils miteinander fluchten. Man erkennt aus Fig. 6, daß sich die Zentrierbügel 45 V-förmig nach oben öffnen und an ihrem Grund die Zentrierhaken 44 der in Längsrichtung 15 nachfolgend verlegten Platte 16 aufnehmen.

Eine zugfeste Verbindung zwischen den Tragplatten kann bei der in Fig. 9 dargestellten Ausführungsform der Erfindung auch durch Längsbewehrungselemente 46 erreicht werden, die in der Vergußmasse 35 angeordnet sind, mit der die Lagerfuge 36 zwischen den Tragplatten 16 und der Tragschicht 12 ausgefüllt wird. Damit die Längsbewehrungselemente 46 etwa in der Mitte der Lagerfuge verlaufen und nicht auf der Tragschicht 12 aufliegen, sind sie in Schubbewehrungselemente 47 eingehängt, die in die Tragplatten 16 einbetoniert sind und über deren Unterfläche 48 vorstehen. Die Schubbewehrungselemente 47 sind zweckmäßig als Haken oder Ösen ausgebildet und können zugleich als Abstandhalter dienen, wenn die Tragplatten auf der Tragschicht 12 versetzt werden.

Wie weiter unten noch näher erläutert werden wird, sollen die Tragplatten gleich nach ihrem Versetzen noch vor dem Ausrichten und Unterfüllen von einem schweren Bauzug befahren werden. Aus diesem Grund, sind in die Tragplatten 16 über deren Unterfläche 48 vorstehende Fußklötze 49 einbetoniert, von denen drei oder vier vorhanden sind, damit jede Tragplatte sicher auf der Tragschicht 12 aufsteht (Fig. 9).

In Fig. 10 ist eine Ausführungsform gezeigt, bei der ein Teil der Längsbewehrungsstäbe 50 in der Lagerfuge 36 zwischen den Tragplatten 16 und der Tragschicht 12 auf Betonstützkörpern 51 angeordnet ist. Nach dem Ausrichten des mit den Tragplatten 16 verbundenen Gleises 40 werden diese Bewehrungsstäbe 50 und die Stützkörper 51 von der erhärtenden Vergußmasse 35 umschlossen. Die Betonstützkörper 51 sind Teil von Stütz- und Richtvorrichtungen 52, die in den Stoßfugen 17 zwischen den Tragplatten 16 angeordnet sind. Die verwendeten Stütz- und Richtvorrichtungen sind in der DE 197 39 671 A1 und in der älteren deutschen Patentanmeldung Nr. 198 55 350.1 der Anmelderin beschrieben und dargestellt, auf die Bezug genommen wird und die deshalb hier nicht näher erläutert werden.

Wie aus den Fig. 4 und 10 hervorgeht, hat jede Tragplatte 16 an ihrer Oberfläche 32 Ösen 53, die zweckmäßig zwischen den Schwellen und unter den Fahrschienen 23, 24 angeordnet sind. An diesen Ösen 53 können die Tragplatten von einem Hebezeug erfaßt, transportiert und auf der Tragschicht versetzt werden. Außerdem werden in diese Ösen 53 Spannvorrichtungen 54 eingehängt, mit denen die Schienen 23, 24 gegen die Tragplatten 16 vorgespannt werden können, um vor dem Ausrichten des Gleises das Federspiel auszuschalten, welches von den elastischen Zwischenlagen 33 zwischen den Schwellen 27 und der Tragplatte 16 bereitgestellt wird.

Um das Oberflächenwasser abzuführen, hat die Oberfläche 32 einer jeden Tragplatte 16 ein Quergefälle von 1% bis 2% (Fig. 1), und an einem Seitenrand 22 der Tragplatten 16 ist eine Seitenentwässerungsrinne 55 angeordnet, in der das Oberflächenwasser in Längsrichtung 15 des Fahrweges abgeführt werden kann.

In den Fig. 11 und 12 ist eine andere Ausführungsform der Erfindung gezeigt, bei der das Gleis 40 aus den Schienen 23 und 24 und durchgehenden Querschwellen 56 besteht, die von vorgefertigten Betonschwellen aus Spannbeton oder Stahlbeton gebildet werden. Die Querschwellen 56 werden an ihren Schwellenenden von Gummischuhen 58 umfaßt und sind im Beton der Tragplatten 16 eingebettet. Die Tragplatten 16 haben in der Mitte eine in Längsrichtung durchgehende Mittelentwässerungsrinne 59, die ein Längsgefälle aufweist und auch in der erhärtenden Vergußmasse 35 in den Stoßfugen 17 ausgebildet ist. Um das in der Mittelentwässerungsrinne sich sammelnde Wasser nach außen abzuführen, ist in der Oberfläche der erhärtenden Vergußmasse 35 von einzelnen Stoßfugen 17 zwischen aufeinanderfolgenden Tragplatten 16 eine Querentwässerungsrinne 60 ausgebildet.

Ebenso wie bei den zuvor beschriebenen Ausführungsbeispielen haben auch die Tragplatten 16 von oben nach unten durchgehende Einfüllöffnungen 34 für die erhärtende Vergußmasse 35, mit der die Tragplatten unterfüllt werden. Hierbei werden die Tragplatten von der die Einfüllöffnung 34 bis zur Oberfläche der Rinne 59 füllenden Vergußmasse mit der Lagerfuge und der Tragschicht 12 verdübelt.

Um die Fahrgeräusche auf der festen Fahrbahn zu vermindern, können die Tragplatten 16 auf ihrer Oberfläche 32 eine schallschluckende Profilierung aufweisen. Diese Profilierung wird zweckmäßig von kleinen Höckern 61 gebildet, die im Beton der Tragplatte zwischen den Schwellen und seitlich neben ihnen angeordnet und aus der Betonoberfläche der Tragplatte ausgeformt sind und zwischen denen das Oberflächenwasser abfließen kann (Fig. 11).

Bei der in Fig. 11 dargestellten Ausführungsform sind seitlich neben den Tragplatten 16 vorgefertigte Schallschluckelemente 62 angeordnet, die als Schalung für die erhärtende Masse 35 in den Lagerfugen 36 und in den Stoßfugen 17 zwischen den Tragplatten dienen. Die Schallschluckelemente 62 können Randbalken aus offenporigem Kunststoff oder Beton sein.

Das Verfahren zum Herstellen einer festen Fahrbahn nach der Erfindung in einer räumlich beengten Umgebung wird am Beispiel einer Tunnelstrecke anhand der Fig. 13 und 14 näher erläutert.

In dem fertigen Tunnel 13 wird zunächst die Tunnelsohle 14 mit der Tragschicht 12 in Beton oder auf andere Weise hergestellt. In dieser Tragschicht 12 wird bereits eine etwa erforderliche Querneigung vorgesehen. Auf dieser Tragschicht werden dann die Tragplatten 16 aufgelegt.

Zu diesem Zwecke werden zunächst beidseits neben dem von den Tragplatten 16 zu erstellenden Fahrweg 63 Lehrschienen 64 und 65 montiert, auf denen ein Verlegegerät 66 an sich bekannter Bauart entlangfahren kann. Das Verlegegerät 66 fährt in Längsrichtung 15 auf seinen Lehrschienen 64 und 65 rückwärts durch den Tunnel und verlegt vor Kopf die Tragplatten 16 auf der Tragschicht 12.

Die Tragplatten 16 haben alle die gleiche Form und Größe und werden zusammen mit den Schienenstützpunkten 25 und 26, die im vorliegenden Fall auf einzelnen Schwellenblöcken 67 und 68 ohne Verbindungsstange angeordnet sind, in einem Betonfertigteilwerk außerhalb der Baustelle vorgefertigt und mit einem Bauzug 69 vor Ort transportiert.

Bei dem in den Fig. 13 und 14 dargestellten Ausführungsbeispiel hat jede Tragplatte 16 drei Schienenstützpunkte, d.h. je drei Schwellenblöcke 67 und 68 für jede Schiene 23 bzw. 24. Jede Tragplatte 16 ist also etwas länger als die in den Fig. 1 bis 12 dargestellten Tragplatten. Man erkennt, daß die einzelnen Tragplatten in Längsrichtung 15 auf einem Güterwagen 70 hintereinander und übereinander gestapelt sind, der von einer Eisenbahnlokomotive oder, wie im vorliegenden Fall, von einer Gleismeß- und -heberichtmaschine 71 in den Tunnel 13 gefahren wird.

Das Verlegegerät 66 nimmt eine Tragplatte 16 nach der anderen vom Güterwagen 70 ab und versetzt sie auf der Tragschicht 12. Beim Versetzen der Tragplatten führen sich die einzelnen Tragplatten an ihren Längsbügeln 38 bzw. an ihren Zentrierhaken 44 und Zentrierbügeln 45, wie dies weiter oben beschrieben worden ist. Gleichzeitig wird eine zugfeste Verbindung in Längsrichtung hergestellt, wenn sich die Zentrierhaken 44 und Zentrierbügel 45 miteinander verhaken, oder wenn die Längsbügel durch Verschweißungen 43 oder durch Querbewehrungsstäbe 42 miteinander verbunden werden.

Beim Versetzen der Tragplatten 16 stützen diese sich mit ihren Fußklötzen 49 sicher auf der Tragschicht 12 ab und können die von dem Güterwagen 70 und der Lokomotive bzw. der Gleismeß- und -heberichtmaschine auf sie ausgeübten Radlasten aufnehmen und auf den Untergrund übertragen.

Man erkennt, daß zwischen den einzelnen verlegten Tragplatten 16 Stoßfugen 17 bleiben, deren Breite so groß ist, daß in diesen Stoßfugen 17 Stütz- und/oder Richtelemente 51, 52 angeordnet werden können.

Wenn Tragplatten in einem Abschnitt von mehreren hundert Metern aneinander anschließend verlegt worden sind, werden auf ihren Schienenstützpunkten, im vorliegenden Fall auf den einzelnen Schwellenblöcken 67 und 68, die Fahrschienen 23 und 24 montiert, die vorher an Ort und Stelle gebracht wurden. Als Fahrschienen können auch die Lehrschienen 64 und 65 des Verlegegerätes 66 verwendet werden, wenn diese den erforderlichen Querschnitt haben und zum Ausfahren des Verlegegerätes 66 nicht mehr benötigt werden.

Nach dem Montieren der Fahrschienen wird dann das Gleis 40 mit den daran befestigten Tragplatten 16, im vorliegenden Fall von der Gleismeß- und -heberichtmaschine 71, vertikal und horizontal ausgerichtet und mit den in den Stoßfugen 17 angeordneten Betonstützkörpern 51 auf der Tragschicht 12 abgestützt. Danach werden die Lagerfuge 36 und die Stoßfugen 17 mit einer erhärtenden Vergußmasse 35 ausgefüllt, die durch die Einfüllöffnungen 34 in den Tragplatten eingebracht wird und zugleich die Betonstützkörper 51 in den Stoßfugen umhüllt und im Bereich der Einfüllöffnungen 34 eine schubfeste Verbindung zwischen den Tragplatten 16 und der Tragschicht 12 herstellt.

Die seitlich an der Tragplatte 16 angeordneten Aussparungen 91 dienen der Entlüftung beim Einbringen der Vergußmasse 35 und ermöglichen außerdem die Kontrolle der Vollständigkeit der Hinterfüllung.

Die erhärtende Vergußmasse 35 ist in der Regel ein Zementbeton oder ein Asphaltbeton.

Wie bereits oben erwähnt, werden bei elastischen Schienenstützpunkten 25 und 26 die Fahrschienen 23 und 24 vor dem Ausrichten des Gleises 40 gegen die Tragplatten 16 vorgespannt.

Hierbei werden die Fahrschienen 23, 24, gegen die Tragplatten 16 soweit vorgespannt, daß die elastische Einfederung von elastischen Schienenlagermitteln, nämlich den Gummischuhen 28 und den elastischen Zwischenlagen 33 vollständig ausgeschaltet wird.

Die Fig. 15, 16 und 17 zeigen die Schienenbefestigungsmittel im Montagezustand der Tragplatten der festen Fahrbahn nach der Erfindung bevor das Ausrichten beginnt.

Man erkennt insbesondere aus Fig. 16, daß zwischen dem Schienenfuß 72 der Schiene 73 und der Seitenführungsplatte 74 ein Spalt 75 vorhanden ist, der sich aus Maßtoleranzen in den Schienen und Seitenführungsplatten sowie aus der Befestigung in den Schienenstützpunkten 76, beispielsweise in einer Betonschwelle ergibt. Die Seitenführungsplatte 74 liegt auf dem Schienenstützpunkt 76 auf und hat in der Mitte ein durchgehendes Loch 77, das von einer Klemmschraube 78 durchsetzt wird, die in einen Dübel 79 eingeschraubt ist, der in den Schienenstützpunkt 76 einbetoniert ist. Die Klemmschraube 78 hat an ihrem oberen Ende einen Bund 80, mit dem sie auf einen Klemmbügel 81 aus Federstahl drückt. Der Klemmbügel 81 ist im Grundriß im wesentlichen rechteckig und ist nach einem M geformt. Er hat ein Mittelauge 82 und zwei seitlich angeordnete, federnde Klemmarme 83 und 84, die mit ihren freien, gegeneinander gerichteten Enden 85 und 86 auf den Schienenfuß 72 drücken, auf dem sie aufliegen.

Der Klemmbügel 81 ist so geformt, daß sich das Mittelauge 82 in einem Abstand a von der Oberfläche der Seitenführungsplatte 74 und der Oberfläche des Schienenfußes 72 befindet, wenn die freien Enden 85 und 86 der Klemmarme 83 und 84 mit der gewünschten Federdruckspannung auf dem Schienenfuß 72 aufliegen.

Dieser vorstehend beschriebene Zustand ist der fertige Betriebszustand, in dem die feste Fahrbahn von Zügen befahrbar ist.

Um zu verhindern, daß sich die Schienenstützpunkte 46 unter dem Gewicht der mit Ihnen verbundenen, weiter oben erwähnten Tragplatten von den Schienen abheben, wenn das Gleis mit Richtmitteln ausgerichtet wird, die an den Schienen angreifen, wird vor dem Ausrichten bei der Montage der Schienen 73 zwischen den Befestigungselementen 74, 81 und 83 einerseits und dem Schienenfuß 72 andererseits eine Arretiervorrichtung 87 angeordnet.

Die Arretiervorrichtung 87 besteht aus einer Winkelplatte, deren horizontaler Schenkel 88 eine Druckplatte und deren zwei vertikale Schenkel 89 Füllplatten bilden. Die Druckplatte 88 befindet sich unter dem Mittelauge 82 des Klemmbügels 81. Sie liegt auf der Seitenführungsplatte 86 und auf dem Schienenfuß 72 auf und füllt den Abstand a zwischen dem Mittelauge 82 und der Oberfläche der Seitenführungsplatte 74 und dem Schienenfuß 72 satt aus, so daß zwischen den Teilen 82 und 86 einerseits und 72/74 andererseits ein Kraftschluß hergestellt wird.

Die Druckplatte 88 hat eine Anschlagschulter 90 für das Mittelauge 82, ist aber nicht wesentlich breiter als dieses.

Die beiden vertikalen Schenkel 89, welche die Füllplatten bilden, befinden sich in einem seitlichen Abstand voneinander, welcher mindestens ebenso groß ist wie die Breite D des Mittelauges. Man erkennt aus Fig. 15, daß sich diese vertikalen Schenkel 89 unter den federnden Klemmarmen 83 und 84 befinden und von diesen nach unten in den Spalt 75 gedrückt werden.

Wenn die Klemmschraube 78 angezogen wird, drückt sie das Mittelauge 82 fest auf die Druckplatte 88 der Arretiervorrichtung 87, wobei die Klemmkraft direkt in den Schienenfuß 72 eingetragen wird. Gleichzeitig üben aber auch die Klemmarme 83 und 84 einen Druck auf die Füllplatten 89 aus und drücken sie in den Spalt 75, der hierdurch in der Breite ausgefüllt wird. Die Arretiervorrichtung 87 verhindert hierdurch, daß sich der Schienenstützpunkt 46 vom Schienenfuß abhebt und daß sich die Seitenführungsplatte 74 seitlich gegenüber dem Schienenfuß 72 verschiebt.

Man erkennt, daß die Füllplatten 89 keilförmig ausgebildet sind, so daß sie verschieden breite Spalte 75 ausfüllen können.

Die Arretiervorrichtung 87 wird nur zum Ausrichten des Gleises mit den daran befestigten Tragplatten verwendet. Wenn die Tragplatten fest mit ihrer Tragschicht und dem Unterbau verbunden sind und sich in ihrem ausgerichteten Zustand nicht mehr bewegen können, werden die Klemmschrauben 78 soweit gelöst, daß die Arretiervorrichtungen 87 nach oben herausgezogen werden können. Danach werden die Klemmschrauben wieder festgezogen und hierdurch die endgültige Schienenbefestigung hergestellt, bei der nur die freien Enden 85 und 86 der Klemmarme 83 und 84 des Klemmbügels 81 auf den Schienenfuß 72 drücken, wie dies weiter oben erläutert worden ist.

Die Erfindung ist nicht auf die dargestellten und beschriebenen Ausführungsbeispiele beschränkt, sondern es sind mehrere Änderungen und Ergänzungen möglich, ohne den Rahmen der Erfindung zu verlassen. Beispielsweise ist es auch möglich, anstelle von vorgefertigten Zementbeton-Tragplatten Tragplatten aus Asphaltbeton einzusetzen und die Schienenlager unmittelbar in die Tragplatten einzubetonieren. Anstelle eines Verlegegerätes kann auch ein einfacher Portalkran zum Verlegen der Tragplatten verwendet werden, und es ist auch möglich, den Kran hinter dem Transportwagen für die Tragplatten herfahren zu lassen und den Güterwagen zu übergreifen.

## Patentansprüche

1. Feste Fahrbahn für Schienenfahrzeuge, mit einer hydraulisch oder bituminös gebundenen Tragschicht und darauf angeordneten Tragplatten aus Beton, in denen die Stützpunkte für die Schienen eines Gleises angeordnet und mit den Schienen verbunden sind, **dadurch gekennzeichnet, daß** die Tragplatten (16) vorgefertigte Bauteile begrenzter Länge (L) sind, die in Längsrichtung (15) des Gleises (40) unter jeder Schiene (23, 24) höchstens drei Schienenstützpunkte (25, 26) aufweisen und auf der Tragschicht (12) an den Schienen (23, 24) vertikal und horizontal ausgerichtet und in ihrer Lagerfuge (36) mit der Tragschicht (12) und in ihren Stoßfugen (17) miteinander durch eine erhärtende Masse (35) verbunden sind.

2. Fahrbahn nach Anspruch 1, **dadurch gekennzeichnet, daß** die Schienenstützpunkte (25, 26) Schienenlager sind, die mit dem Beton der Tragplatten (16) unmittelbar verbunden sind.

3. Fahrbahn nach Anspruch 1, **dadurch gekennzeichnet, daß** die Schienenstützpunkte (25, 26) auf Querschwellen (56) angeordnet sind, die im Beton der Tragplatten (16) eingebettet sind.

4. Fahrbahn nach Anspruch 1, **dadurch gekennzeichnet, daß** die Schienenstützpunkte (25, 26) auf einzelnen Betonblöcken (67) angeordnet sind.

5. Fahrbahn nach Anspruch 3 oder 4, **dadurch gekennzeichnet, daß** je zwei Betonblöcke durch eine Verbindungsstange (31) zu einer Zweiblockschwelle (27) verbunden sind.

6. Fahrbahn nach einem der Ansprüche 3 bis 5, **dadurch gekennzeichnet, daß** die Schwellen (27, 56) mindestens an ihren Enden (57) von Gummischuhen (28, 58) umfaßt werden.

7. Fahrbahn nach einem der Ansprüche 1 bis 6, **dadurch gekennzeichnet, daß** unter den Stützpunkten (25, 26) und/oder den Schwellen (27) eine elastische Zwischenlage (33) angeordnet ist.

8. Fahrbahn nach einem der Ansprüche 1 bis 7, **dadurch gekennzeichnet, daß** die Tragplatten (16) eine Längsbewehrung (37) mit aufrechtstehenden Längsbügeln (38) aufweisen, deren Bügelenden (39, 41) über die Stirnseiten (18) der Tragplatten (16) soweit vorstehen, daß sich die Bügelenden (39, 41) aufeinanderfolgender Tragplatten (16) in der Stoßfuge (17) überlappen.

9. Fahrbahn nach einem der Ansprüche 1 bis 8, **dadurch gekennzeichnet, daß** die einander überlappenden Bügelenden (39, 41) aufeinanderfolgender Tragplatten (16) durch Querbewehrungsstäbe (42) verbunden sind.

10. Fahrbahn nach einem der Ansprüche 1 bis 9, **dadurch gekennzeichnet, daß** mindestens einzelne der einander überlappenden Bügelenden (39, 41) aufeinanderfolgender Tragplatten (16) miteinander verschweißt sind.

11. Fahrbahn nach einem der Ansprüche 1 bis 10, **dadurch gekennzeichnet, daß** die über die Stirnseiten (18) der Tragplatten (16) vorstehenden Bügelenden (39, 41) der Längsbewehrung (37) gegen die Vertikale und paarweise gegeneinander geneigt und in einem solchen Abstand voneinander angeordnet sind, daß die in die gleiche Stoßfuge (17) reichenden Bügelenden (39, 41) von in Längsrichtung (15) aufeinanderfolgenden Tragplatten (16) während des Einbaues aneinander entlanggleiten und die Platten (16) in Längsrichtung (15) zentrieren, wenn sie nach dem Instellungbringen der Platten (16) seitlich aneinanderliegen.

12. Fahrbahn nach einem der Ansprüche 1 bis 11, **dadurch gekennzeichnet, daß** in den Tragplatten (16) über deren eine Stirnseite (18) vorstehende Zentrierhaken (44) und über deren andere Stirnseite (18) vorstehende Zentrierbügel (45) einbetoniert sind, die mit den Zentrierhaken (44) fluchten und sich V-förmig nach oben öffnen und die Zentrierhaken (44) der jeweils in Längsrichtung folgenden Platte (16) bei deren Einbau aufnehmen.

13. Fahrbahn nach einem der Ansprüche 1 bis 12, **dadurch gekennzeichnet, daß** die Tragplatten (16) über ihre Unterfläche (48) vorstehende Schubbewehrungselemente (47) aufweisen, die in die erhärtende Vergußmasse (35) hineinragen, welche die Tragplatten (16) mit der Tragschicht (12) verbindet.

14. Fahrbahn nach einem der Ansprüche 1 bis 13, **dadurch gekennzeichnet, daß** in der Vergußmasse (35) eine unter mehreren Tragplatten (16) durchlaufende Längsbewehrung (46) angeordnet ist, von denen mindestens einige Längsbewehrungselemente (46) in die als Haken oder Ösen ausgebildeten Schubbewehrungselemente (47) eingehängt sind.

15. Fahrbahn nach einem der Ansprüche 1 bis 14, **dadurch gekennzeichnet, daß** unter den Tragplatten (16) in der erhärtenden Vergußmasse (35) der Lagerfuge (36) durchlaufende Längsbewehrungsstäbe (50) und/oder Querbewehrungsstäbe angeordnet sind, die auf in den Stoßfugen (17) angeordneten Betonstützkörpern (51) abgestützt sind.

16. Fahrbahn nach einem der Ansprüche 1 bis 15, **dadurch gekennzeichnet, daß** die Tragplatten (16) mit mindestens drei über ihre Unterfläche (48) vorstehenden Fußklötzen (49) versehen sind.

17. Fahrbahn nach einem der Ansprüche 1 bis 16, **dadurch gekennzeichnet, daß** jede Tragplatte (16) mindestens eine Einfüllöffnung (34) zum Einbringen der erhärtenden Vergußmasse (35) in die Lagerfuge (36) zwischen Tragplatte (16) und Tragschicht (12) aufweist.

18. Fahrbahn nach einem der Ansprüche 1 bis 17, **dadurch gekennzeichnet, daß** jede Tragplatte (16) an ihren Seitenrändern (19) Aussparungen (91) aufweist, die als Entflüftungs- und Kontrollöffnungen dienen.

19. Fahrbahn nach einem der Ansprüche 1 bis 18, **dadurch gekennzeichnet, daß** jede Tragplatte (16) an ihrer Oberfläche (32) Haken oder Ösen (53) aufweist.

20. Fahrbahn nach einem der Ansprüche 1 bis 19, **dadurch gekennzeichnet, daß** die Oberfläche (32) der Tragplatten (16) ein Quergefälle aufweist.

21. Fahrbahn nach einem der Ansprüche 1 bis 20 **dadurch gekennzeichnet, daß** an einem Seitenrand (22) der Tragplatten (16) eine Seitenentwässerungsrinne (55) mit Längsgefälle angeordnet ist.

22. Fahrbahn nach einem der Ansprüche 1 bis 21, **dadurch gekennzeichnet, daß** die Tragplatten (16) auf ihrer Oberfläche (32) eine Mittenentwässerungsrinne (59) mit Längsgefälle aufweisen.

23. Fahrbahn nach einem der Ansprüche 1 bis 22, **dadurch gekennzeichnet, daß** in der erhärtenden Vergußmasse (35) von einzelnen Stoßfugen (17) zwischen aufeinanderfolgenden Tragplatten (16) eine Querentwässerungsrinne (60) ausgebildet ist.

24. Fahrbahn nach einem der Ansprüche 1 bis 23, **dadurch gekennzeichnet, daß** die Tragplatten (16) an ihren Stirnseiten (18) an mindestens einem Seitenrand (19) Vorsprünge (20) aufweisen, die bei aufeinanderfolgenden Tragplatten (16) gegeneinander gerichtet sind und die Stoßfuge (17) seitlich begrenzen.

25. Fahrbahn nach einem der Ansprüche 1 bis 24, **dadurch gekennzeichnet, daß** die Tragplatten (16) auf ihrer Oberfläche (32) eine schallschluckende Profilierung (61) aufweisen.

26. Fahrbahn nach einem der Ansprüche 1 bis 25, **dadurch gekennzeichnet, daß** seitlich neben den Tragplatten (16) vorgefertigte Schallschluckelemente (62) angeordnet sind, die als Schalung für die erhärtende Masse (35) in den Lagerfugen (36) und Stoßfugen (17) dienen.

27. Verfahren zum Herstellen einer festen Fahrbahn für Schienenfahrzeuge, insbesondere in einer räumlich beengten Umgebung, wie Brücken, Geländeeinschnitten und Tunneln, bei dem auf einer durchgehenden, hydraulisch oder bituminös gebundenen Tragschicht vorgefertigte, Stützpunkte für die Fahrschienen aufweisende Tragplatten aus Beton in Stellung gebracht, ausgerichtet und mit einer erhärtenden Masse unterfüllt werden, **dadurch gekennzeichnet, daß** zunächst beidseits neben dem von den Tragplatten (16) zu erstellenden Fahrweg (63) Lehrschienen (64, 65) für ein auf Schienen fahrendes Verlegegerät (66) montiert werden und das Verlegegerät (66) darauf angeordnet wird, daß dann die Tragplatten (16) vor Ort gebracht und mit Hilfe des Verlegegerätes (66) vor Kopf eine nach der anderen auf der Tragschicht (12) derart abgelegt werden, daß sie, der Linienführung des Fahrweges (63) folgend, miteinander fluchten und Stoßfugen (17) zwischen sich lassen, deren Breite (b) mindestens einem Drittel der Dicke (d) der Tragplatten (16) entspricht, daß dann in den Stoßfugen (17) Stützmittel (51) zum Abstützen und/oder Richtmittel (52 bzw. 71) zum vertikalen und/oder horizontalen Ausrichten in Stellung gebracht und dann Fahrschienen (23, 24) auf den Schienenstützpunkten (25, 26) mit Schienenbefestigungsmitteln (78-84) montiert werden, daß dann das Gleis (40) mit den daran befestigten Tragplatten (16) vertikal und horizontal ausgerichtet und die Lagerfuge (36) unter ihnen und die Stoßfugen (17) zwischen ihnen mit einer erhärtenden Masse (35) ausgefüllt wird.

28. Verfahren nach Anspruch 27, **dadurch gekennzeichnet , daß** das Gleis (40) mit den daran hängenden Tragplatten (16) mit Hilfe einer auf den Fahrschienen (23, 24) entlangfahrenden Gleismeß- und -heberichtmaschine (71) ausgerichtet und hierbei auf den Stützmitteln (51) in den Stoßfugen (17) zwischen den Tragplatten (16) abgestützt wird.

29. Verfahren nach Anspruch 27 oder 28, **dadurch gekennzeichnet, daß** die Fahrschienen (23, 24) vor dem Ausrichten des Gleises (40) gegen die Tragplatten (16) vorgespannt werden.

30. Verfahren nach einem der Ansprüche 27 bis 29, **dadurch gekennzeichnet, daß** die Fahrschienen (23, 24) gegen die Tragplatten (16) soweit vorgespannt werden, daß die elastische Einfederung von elastischen Schienenlagermitteln (28 bzw. 33) und/oder Schienenbefestigungsmitteln (78-84) unter der Last der Tragplatten (16) und der Schienenstützpunkte (25, 26) vollständig ausgeschaltet wird.

31. Verfahren nach einem der Ansprüche 27 bis 30, **dadurch gekennzeichnet, daß** zur Oberflächenentwässerung des Fahrweges (63) die Oberfläche (32) von mindestens einigen Stoßfugen (17) als zur Seite (22) hin abfallende Querrinne (60) ausgebildet wird, an die auch eine Mittelentwässerungsrinne (59) angeschlossen werden kann.

32. Verfahren nach Anspruch 31, **dadurch gekenn zeichnet, daß** die Querrinne (60) in eine Seitenentwässerungsrinne (55) mündet.

33. Verfahren nach einem der Ansprüche 27 bis 32, **dadurch gekennzeichnet,** daß vor dem Anordnen von Stütz- und Richtelementen (51, 52) in den Stoßfugen (17) in der Lagerfuge (36) unter den Tragplatten (16) eine Längs- und/oder Quer- und/oder Schubbewehrung (46, 47, 50) in Stellung gebracht wird.

34. Verfahren nach einem der Ansprüche 27 bis 33, **dadurch gekennzeichnet, daß** alle Krümmungen, Überhöhungen und Rampen des Fahrweges (63) im wesentlichen in der Tragschicht (12) ausgebildet werden, während Form und Abmessungen aller Tragplatten (16) gleich sind.

35. Feste Fahrbahn für Schienenfahrzeuge, bei der die Schienen an den Schienenstützpunkten von vorgefertigten Tragplatten mit Schienenbefestigungsmitteln lösbar befestigt sind, die eine Seitenführungsplatte für den Schienenfuß, einen Klemmbügel und eine Klemmschraube aufweist, welche ein von dem Klemmbügel gebildetes Mittelauge und die Seitenführungsplatte durchdringt und in den Schienenstützpunkt eingeschraubt ist und den Klemmbügel mit an diesem seitlich angeordneten, federnden Klemmarmen auf den Schienenfuß drückt, **gekennzeichnet durch** eine Druckplatte (88) die unter dem Mittelauge (82) des Klemmbügels (81) auf der Seitenführungsplatte (74) und auf dem Schienenfuß (72) aufliegt und den Kraftschluß zwischen diesen Teilen (82 bzw. 72 und 74) herstellt.

36. Fahrbahn nach dem Oberbegriff des Anspruches 35, **gekennzeichnet , durch** mindestens eine Füllplatte (89) an jedem Schienenstützpunkt (76), welche den äußeren und/oder inneren Spalt (75) zwischen Schienenfuß (72) und Seitenführungsplatte (74) ausfüllt und unter dem Klemmbügel (81) oder unter einzelnen von dessen Teilen (83, 84) angeordnet ist.

37. Fahrbahn nach Anspruch 35 und 36, **gekennzeichnet durch** eine Winkelplatte (87) deren horizontaler Schenkel die Druckplatte (88) und deren vertikaler Schenkel die Füllplatte (89) bildet.

38. Fahrbahn nach einem der Ansprüche 35 und 37, **dadurch gekennzeichnet, daß** die Füllplatte (89) keilförmig ausgebildet ist.

39. Fahrbahn nach einem der Ansprüche 35 bis 38, **dadurch gekennzeichnet, daß** die Winkelplatte (87) zwei vertikale Schenkel (89) aufweist, die an der Druckplatte (88) in einem so großen seitlichen Abstand voneinander angeordnet sind, daß sie sich unter den federnden Klemmarmen (83, 84) dess Klemmbügels (81) befinden.

40. Fahrbahn nach einem der Ansprüche 35 bis 39, **dadurch gekennzeichnet, daß** die Druckplatte (88) und/oder die Füllplatten (89) aus zähelastischem Kunststoff bestehen.
